# EUROPÄISCHE PATENTANMELDUNG

(11) **EP 2 800 105 A1**
(43) Veröffentlichungstag der Anmeldung: **05.11.2014**
(21) Anmeldenummer: 13165734.8
(22) Anmeldetag: 29.04.2013
(51) Int. Cl.: H01B 7/18, H01B 11/06

(54) **Konfektionierbares Datenübertragungskabel**

(71) Anmelder: Siemens Aktiengesellschaft, 80333 München (DE)
(72) Erfinder: Blaich, Wolfgang, 76275 Ettlingen (DE); Kasper, Michael, 90411 Nürnberg (DE); Schmidt, Franz, 75223 Niefern (DE)

(57) **Zusammenfassung**

Die Erfindung betrifft ein schnell konfektionierbares Datenübertragungskabel mit mehreren jeweils separat abgeschirmten Aderpaaren (201), die jeweils in eine erste isolierende Füllmasse (202) eingebettet sind. Außerdem ist jeweils eine die erste isolierende Füllmasse (202) umhüllende Abschirmung (203) eines Aderpaars vorgesehen. Sämtliche Aderpaare (201) sind von einem äußeren Geflechtschirm (204) umgeben, der eine zweite isolierende Füllmasse (206) umgibt, in welche die Aderpaare (201) eingebettet sind. Der Geflechtschirm (204) ist wiederum durch einen Außenmantel (205) des Datenübertragungskabels umhüllt.

## Beschreibung

Zur Übertragung von Daten oder Nachrichten werden vielfach Kabel mit verdrillten Aderpaaren (Twisted-Pair-Kable) verwendet, deren Adern jeweils paarweise miteinander verdrillt sind. Verdrillte Aderpaare ermöglichen eine verbesserte Kompensation eines Einflusses äußerer magnetischer Wechselfelder und elektrostatischer Felder im Vergleich zu Aderpaaren mit lediglich parallel geführten Adern. Infolge eines Verdrillens von Adern eines Aderpaars heben sich Beeinflussungen durch äußere elektro-magnetische Felder weitestgehend gegenseitig auf. Innerhalb eines Kabels angeordnete Aderpaare können eine unterschiedlich starke Verdrillung und einen unterschiedlichen Drehsinn aufweisen. Unterschiedlich starke Verdrillungen reduzieren ein Übersprechen zwischen benachbarten Aderpaaren in einem Kabel. Einen zusätzlichen Schutz gegenüber störenden elektro-magnetischen Feldern bieten elektrisch leitende Schirme, die jeweils ein verdrilltes Aderpaar im wesentlichen konzentrisch umgeben.

Aus EP 2 439 751 A2 ist ein Datenübertragungskabel mit mehreren jeweils separat abgeschirmten Aderpaaren bekannt, die jeweils von einer axial segmentierten Abschirmung umgeben sind. Die Abschirmung umfaßt zahlreiche Segmente, die auf ein beispielsweise durch Extrusion über ein Aderpaar gezogenes dielektrisches Substrat aufgebracht sind. Das Substrat kann beispielsweise aus einem nichtleitenden Material sein und verwobene oder nicht verwobene Fiberglas-Stränge umfassen, welche die Abschirmung verhältnismäßig starr machen. Darüber hinaus sind die jeweils von einer separaten Abschirmung umgebenen Aderpaare von einer gemeinsamen äußeren Abschirmung umhüllt, die wiederum von einem Außenmantel umgeben ist. Aufgrund der verhältnismäßig starren separaten Abschirmung der Aderpaare und einer im wesentlichen unfixierten und ungeschützten Anordnung der Adern eines Aderpaars innerhalb seiner Abschirmung ist das aus EP 2 439 751 A2 bekannte Datenübertragungskabel für eine gleichzeitige axial leicht versetzte Abisolierung von Außenmantel und gemeinsamer äußerer Abschirmung mittels eines Konfektionierungswerkzeugs wenig geeignet. Insbesondere können dabei die Adern eines Aderpaares leicht beschädigt werden, so daß ein zeitaufwendigerer mehrschrittiger Konfektionierungsvorgang erforderlich ist. Gerade bei beengten Montagebedingungen oder einer Über-Kopf-Montage ist es äußerst nachteilig, wenn ein oder mehrere Konfektionierungswerkzeug mehrfach an ein abzuisolierendes Datenübertragungskabel angesetzt werden muß bzw. müssen.

Der vorliegenden Erfindung liegt daher die Aufgabe zugrunde, ein mehrere separat abgeschirmte Aderpaare umfassendes Datenübertragungskabel zu schaffen, dessen Außenmantel und äußerer Geflechtschirm sich schnell, einfach und sicher in einem Arbeitsschritt mittels eines Konfektionierungswerkzeugs abisolieren lassen.

Diese Aufgabe wird erfindungsgemäß durch ein konfektionierbares Datenübertragungskabel mit den in Anspruch 1 angegebenen Merkmalen gelöst. Vorteilhafte Weiterbildungen der vorliegenden Erfindung sind in den abhängigen Ansprüchen angegeben.

Das erfindungsgemäße konfektionierbare Datenübertragungskabel weist mehrere jeweils separat abgeschirmte Aderpaare auf, die jeweils in eine erste isolierende Füllmasse eingebettet sind. Außerdem ist jeweils eine die erste isolierende Füllmasse umhüllenden Abschirmung eines Aderpaars vorgesehen. Sämtliche Aderpaare sind darüber hinaus von einem äußeren Geflechtschirm umgeben, der eine zweite isolierende Füllmasse umgibt, in welche die Aderpaare eingebettet sind. Des weiteren ist ein den Geflechtschirm umhüllender Außenmantel des Datenübertragungskabels vorgesehen. Der Geflechtschirm ist vorzugsweise aus Kupfer oder Aluminium, während der Außenmantel beispielsweise aus Polyvinylchlorid, Polyethylen oder Aramid sein kann. Durch die erste isolierende Füllmasse können geometrische Ungleichmäßigkeiten des Geflechtschirms ausgeglichen werden, so daß bei einer gleichzeitigen Abisolierung von Außenmantel und Geflechtschirm lediglich die Abschirmungen der Aderpaare angeritzt werden, ohne daß deren Adern beschädigt werden.

Entsprechend einer besonders bevorzugten Weiterbildung der vorliegenden Erfindung ist die erste Füllmasse derart ausgestaltet und angeordnet ist, daß bei einer axial versetzten gleichzeitigen Abisolierung des Außenmantels und des Geflechtschirms eine Beschädigung der Aderpaare vermieden wird. Darüber hinaus sind Adern eines Aderpaars vorzugsweise jeweils miteinander verdrillt, wobei die Abschirmungen der Aderpaare durch eine Aluminiumfolie, ein Metallgeflecht, insbesondere ein Kupfergeflecht, oder eine aluminiumkaschierte Kunststoffolie gebildet sind. Dies ermöglicht eine hohe Störfestigkeit.

Zwischen den Aderpaaren kann entsprechend einer weiteren Ausgestaltung der vorliegenden Erfindung zumindest ein Trennelement angeordnet sein, das mit den Aderpaaren in die zweite isolierende Füllmasse eingebettet ist. Hierdurch können die Aderpaare insbesondere für eine Bearbeitung während eines Konfektionierungsvorgangs zuverlässig fixiert werden. Des weiteren ist das Datenübertragungskabel vorzugsweise als Cat-6A-Kabel entsprechend ISO/IEC 11801 ausgestaltet und umfaßt 4 Aderpaare. Mit der vorliegenden Erfindung können Außenmantel und Geflechtschirm eines Cat-6A-Kabel erstmals im wesentlichen gleichzeitig innerhalb eines Arbeitsgangs abisoliert werden.

Die vorliegende Erfindung wird nachfolgend an einem Ausführungsbeispiel anhand der Zeichnung näher erläutert. Es zeigt
- Figur 1: einen Querschnitt durch ein herkömmliches Datenübertragungskabel mit mehreren separat abgeschirmten Aderpaaren,
- Figur 2: einen Querschnitt durch ein erfindungsgemäßes Datenübertragungskabel mit mehreren separat abgeschirmten Aderpaaren.

Das in Figur 1 dargestellte Datenübertragungskabel umfaßt mehrere jeweils separat abgeschirmte Aderpaaren 101, die jeweils von einer eigenen Abschirmung 102 umhüllt sind. Sämtliche Aderpaare 101 sind von einem äußeren Geflechtschirm 103 umgeben, der wiederum von einem Außenmantel 104 des Datenübertragungskabels umhüllt ist. Dadurch daß der Geflechtschirm 103 sehr nah an den Aderpaaren 101 anliegt, führt ein gleichzeitiges Abisolieren des Außenmantels 104 und des Geflechtschirms 103 mittels eines entsprechenden Konfektionierungswerks zu einer Beschädigung von Adern der Aderpaare 101. Daher ist mit dem in Figur 1 dargestellten Datenübertragungskabel keine schnelle Kabelkonfektionierung möglich.

Demgegenüber weist das in Figur 2 dargestellte schnell konfektionierbare Datenübertragungskabel mehrere jeweils separat abgeschirmte Aderpaare 201 auf, die jeweils in eine erste isolierende Füllmasse 202 eingebettet sind. Das Datenübertragungskabel ist im vorliegenden Ausführungsbeispiel als Cat-6A-Kabel entsprechend ISO/IEC 11801 ausgestaltet ist und umfaßt 4 Aderpaare 201. Darüber hinaus ist jeweils eine die erste isolierende Füllmasse 202 umhüllende Abschirmung 203 eines Aderpaars 201 vorgesehen. Außerdem sind sämtliche Aderpaare 201 von einem äußeren Geflechtschirm 204 umgeben, der entsprechend Figur 2 eine zweite isolierende Füllmasse 206 umgibt, in welche die Aderpaare 201 eingebettet sind. Der Geflechtschirm 204 ist schließlich von einem Außenmantel 205 des Datenübertragungskabels umhüllt. Dabei ist der Geflechtschirm 204 vorzugsweise aus Kupfer oder Aluminium, während der Außenmantel 205 beispielsweise aus Polyvinylchlorid, Polyethylen oder Aramid sein kann. Die erste Füllmasse 202 ist derart ausgestaltet und angeordnet, daß bei einer axial versetzten gleichzeitigen Abisolierung des Außenmantels 205 und des Geflechtschirms 204 eine Beschädigung der Aderpaare 201 vermieden wird.

Entsprechend dem vorliegenden Ausführungsbeispiel sind Adern eines Aderpaars 201 jeweils miteinander verdrillt, und die Abschirmungen der Aderpaare 201 können beispielsweise durch eine Aluminiumfolie, ein Metallgeflecht, insbesondere ein Kupfergeflecht, oder eine aluminiumkaschierte Kunststoffolie gebildet sein. Zusätzlich kann zwischen den Aderpaaren 201 zumindest ein Trennelement angeordnet sein, das mit den Aderpaaren 201 in die zweite isolierende Füllmasse 206 eingebettet ist.

Zur Abisolierung des in Figur 2 dargestellten Datenübertragungskabels kann beispielsweise die Messerkassette Siemens 6GK1901-1GB01 als Abisolier- bzw. Konfektionierungswerkzeug verwendet werden. Zunächst wird eine abzuisolierende Leitungslänge am Abisolierwerkzeug abgemessen und das Datenübertragungskabel mit einer entsprechenden Länge in das Abisolierwerkzeug eingelegt. Das Abisolierwerkzeug wird anschließend gespannt und zum Abisolieren des Datenübertragungskabels mehrfach um dessen Längsachse gedreht. Hierdurch werden der Außenmantel und der Geflechtschirm an durch das Abisolierwerkzeug vorgegebenen Positionen in Umfangsrichtung angeschnitten. Durch eine Zugbewegung des Abisolierwerkzeugs in Längsrichtung zum Kabelende werden dann abzutrennende Teile des Außenmantels und des Geflechtschirms vom restlichen Datenübertragungskabel entfernt. Anschließend kann die erste und zweite Füllmasse am fast vollständig abisiolierten Datenübertragungskabel zur Freilegung und Auffächerung der Adern entfernt werden. Abschließend kann das abisolierte Datenübertragungskabel mit seinen Adern zur Konfektionierung in ein Steckergehäuse eingeführt und dieses verriegelt werden.

## Patentansprüche

1. Konfektionierbares Datenübertragungskabel mit
- mehreren jeweils separat abgeschirmten Aderpaaren, die jeweils in eine erste isolierende Füllmasse eingebettet sind,
- jeweils einer die erste isolierende Füllmasse umhüllenden Abschirmung eines Aderpaars,
- einem sämtliche Aderpaare umgebenden äußeren Geflechtschirm, der eine zweite isolierende Füllmasse umgibt, in welche die Aderpaare eingebettet sind,
- einem den Geflechtschirm umhüllenden Außenmantel des Datenübertragungskabels.

2. Datenübertragungskabel nach Anspruch 1,
bei dem die erste Füllmasse derart ausgestaltet und angeordnet ist, daß bei einer axial versetzten gleichzeitigen Abisolierung des Außenmantels und des Geflechtschirms eine Beschädigung der Aderpaare vermieden wird.

3. Datenübertragungskabel nach einem der Ansprüche 1 oder 2, bei dem Adern eines Aderpaars jeweils miteinander verdrillt sind, und bei dem die Abschirmungen der Aderpaare durch eine Aluminiumfolie, ein Metallgeflecht, insbesondere ein Kupfergeflecht, oder eine aluminiumkaschierte Kunststoffolie gebildet sind.

4. Datenübertragungskabel nach einem der Ansprüche 1 bis 3, bei dem zwischen den Aderpaaren zumindest ein Trennelement angeordnet ist, das mit den Aderpaaren in die zweite isolierende Füllmasse eingebettet ist.

5. Datenübertragungskabel nach einem der Ansprüche 1 bis 4, bei dem der Geflechtschirm aus Kupfer oder Aluminium ist.

6. Datenübertragungskabel nach einem der Ansprüche 1 bis 5, bei dem der Außenmantel aus Polyvinylchlorid, Polyethylen oder Aramid ist.

7. Datenübertragungskabel nach einem der Ansprüche 1 bis 6, bei dem das Datenübertragungskabel als Cat-6A-Kabel entsprechend ISO/IEC 11801 ausgestaltet ist und 4 Aderpaare umfaßt.
